# EUROPÄISCHE PATENTSCHRIFT

(11) **EP 0 099 042 B1**
(45) Veröffentlichungstag und Bekanntmachung des Hinweises auf die Patenterteilung: **27.01.1988**
(21) Anmeldenummer: 83106503.2
(22) Anmeldetag: 04.07.1983
(51) Int. Cl.: E05D 11/10, E05D 3/06

(54) **Scharnier für Möbeltüren mit einem Schliessmechanismus**
Furniture door hinge with a closure mechanism
Charnière pour portes meubles comprenant un mécanisme de fermeture

(30) Priorität: 16.07.1982 AT 2775/82; 22.04.1983 AT 1484/83; 03.05.1983 AT 1610/83
(43) Veröffentlichungstag der Anmeldung: 25.01.1984
(62) Teilanmeldung aus: 86110612.8
(73) Patentinhaber: Julius Blum Gesellschaft m.b.H., 6973 Höchst (AT)
(72) Erfinder: Röck, Erich, A-6973 Höchst (AT); Brüstle, Klaus, A-6923 Lauterach (AT)
(74) Vertreter: Torggler, Paul, Dr.

(56) Entgegenhaltungen:
- DE-A- 2 951 986
- DE-A- 3 116 681

## Beschreibung

Die Erfindung bezieht sich auf ein Scharnier für Möbeltüren mit einem Schliessmechanismus, mit einem türflügelseitigen Scharniergehäuse, in dem die inneren Enden von zwei Gelenkhebeln drehbar gelagert sind, deren äussere Enden unter Bildung eines Gelenkvierecks an einem Scharnierarm angreifen, wobei innerhalb des Scharnierarmes ein federvorgespanntes Druckstück lagert, das sich an dem inneren Gelenkhebel abstützt und gleichzeitig mittels eines Haltearmes drehbar an diesem Gelenkhebel gelagert ist und das sich in der Schliessstellung des Scharnieres an einer scharnierarmseitigen Abstützfläche und in der Offenstellung an einer vorzugsweise konkaven Abstützfläche an dem Scharnierarm abstützt.

Derartige Scharniere mit einem eigenen Schliessmechanismus sind weitgehend bekannt. Ihr Vorteil ist vor allem darin zu sehen, dass ein separater Schliessteil, beispielsweise ein Magnetschnapper, beim Möbel eingespart wird.

Ein Beispiel für ein derartiges Scharnier ist der DE-OS 2 951 986 zu entnehmen.

Aufgabe der Erfindung ist es, ein Scharnier zu schaffen, bei dem der Scharnierarm nicht speziell für den Schliessmechanismus gefertigt werden muss. Des weiteren soll weder beim Öffnen noch beim Schliessen des Scharnieres ein Totpunkt überwunden werden müssen.

Diese Aufgabe wird erfindungsgemäss nach dem Anspruch 1 dadurch gelöst, dass am Scharnierarm ein separater Einsatz angeordnet ist, der sich über den gesamten Verschiebeweg des Druckstückes erstreckt und der eine als Steuerkurve für das Druckstück ausgebildete Abstützfläche trägt, wobei der Steuerkurvenverlauf kontinuierlich von der an der scharnierarmseitigen Gelenkachse des äusseren Gelenkhebels angebrachten Abstützfläche des Schliessbereiches in die Abstützfläche des Offenbereiches übergeht. Vorteilhafte Ausgestaltungen sind in den Unteransprüchen 2 bis 5 angegeben.

Nachfolgend wird ein Ausführungsbeispiel der Erfindung anhand der Figuren der beiliegenden Zeichnungen eingehend beschrieben.

Die Fig. 1 zeigt einen Schnitt durch ein erfindungsgemässes Scharnier in der Schliessstellung, die Fig. 2 zeigt einen gleichen Schnitt durch das Scharnier in der Offenstellung des Scharnieres und die Fig. 3 zeigt einen Schnitt durch den Einsatz und das Druckstück.

Wie aus den Figuren der Zeichnung ersichtlich, weist das erfindungsgemässe Scharnier einen Scharnierarm 1 auf, der mittels einer Grundplatte 8 an einer Möbelseitenwand 7 befestigt ist. Die Befestigung der Grundplatte 8 an der Möbelseitenwand 7 erfolgt auf herkömmliche Weise mittels Schrauben oder Dübeln. Der Scharnierarm 1 ist auf der Grundplatte 8 mittels einer Klemmschraube 10 gehalten. Am Scharnier ist weiters eine Verstellschraube 11 für die Fugenverstellung vorgesehen, die in einem Muttergewinde im Scharnierarm 1 lagert und sich an der Grundplatte 8 abstützt. In den Türflügel 9 ist das Scharniergehäuse 2 des Scharnieres eingesetzt.

Der Scharnierarm 1 ist mit dem Scharniergehäuse 2 mittels der Gelenkhebel 3, 6 verbunden, die auf Gelenkachsen 12, 13 am Scharnierarm 1 und auf Gelenkachsen 14, 15 im Scharniergehäuse 2 lagern.

Der innere Gelenkhebel 6 ist als zweiarmiger Hebel ausgeführt, der sich um die Gelenkachse 12 des Scharnierarmes 1 dreht. Am freien Ende des Gelenkhebelarmes 6', d.h. ausserhalb der Lagerstellen der Gelenkachsen 12, 14, ist auf einem Zapfen 16 das Druckstück 4 gelagert. Das Druckstück 4 wäre somit um den Zapfen 16 drehbar, doch findet eine Drehbewegung nicht statt, da der Weg des Druckstückes 4 durch die Gelenkhebelachse 13 bzw. durch die Abstützfläche 18 am Scharnierarm 1 begrenzt wird. Im Ausführungsbeispiel weist das Druckstück 4 einen Haltearm 17 auf.

Das Druckstück 4 nimmt eine Druckfeder 5 auf, die sich am inneren Gelenkhebel 6, und zwar zwischen den Gelenkhebelachsen 12 und 14, d. h. am zweiten Gelenkhebelarm 6", abstützt.

Am Scharnierarm 1 ist ein separater Einsatz 19 aus Kunststoff mit einem Schliessbereich 18' und einem Offenbereich 18" vorgesehen, an den das Druckstück 4 drückt. Der Einsatz 19 lagert auf der Gelenkachse 13 und stützt sich an der Kante 20 des Scharnierarmes 1 ab.

Durch die erfindungsgemässe Anordnung des Einsatzes 19 stützt sich das Druckstück 4 sowohl in der Schliessstellung des Türflügels 9 (wie in der Fig. 6 gezeigt), als auch in der Offenstellung am selben Bauteil ab.

Beim Öffnen und beim Schliessen wandert das Druckstück 4 entlang der Abstützfläche 18, wobei es wieder zu keiner Entlastung der Druckfeder 5 kommt, d.h. das Druckstück 4 bzw. die Druckfeder 5 sind gleich gespannt.

Die Kurve der Abstützfläche 18 am Einsatz 19 kann selbstverständlich so gewählt werden, dass der Türflügel 9 in einem gewünschten Winkel, beispielsweise 10°, zur Schliessebene zugezogen wird. Es können auch Scharniere mit verschiedenen Einsätzen 19 mit verschieden verlaufenden Abstützflächen 18 ausgerüstet werden. Auf diese Art werden verschiedene Schliesswinkel erzielt, ohne dass der Scharnierarm als solches verändert werden muss.

## Patentansprüche

1. Scharnier für Möbeltüren mit einem Schliessmechanismus, mit einem türflügelseitigen Scharniergehäuse (2), in dem die inneren Enden von zwei Gelenkhebeln (6, 3) drehbar gelagert sind, deren äussere Enden unter Bildung eines Gelenkvierecks an einem Scharnierarm (1) angreifen, wobei innerhalb des Scharnierarmes ein federvorgespanntes Druckstück (4) lagert, das sich an dem inneren Gelenkhebel (6) abstützt und gleichzeitig mittels eines Haltearmes drehbar an diesem Gelenkhebel gelagert ist und das sich in der Schliessstellung des Scharnieres an einer scharnierarmseitigen Abstützfläche und in der Offenstellung an einer vorzugsweise konkaven Abstützfläche an dem Scharnierarm abstützt, dadurch gekennzeichnet, dass am Scharnierarm (1) ein separater Einsatz (19) angeordnet ist, der sich über den gesamten Verschiebeweg des Druckstückes (4) erstreckt und der eine als Steuerkurve für das Druckstück (4) ausgebildete Abstützfläche (18) trägt, wobei der Steuerkurvenverlauf kontinuierlich von der an der scharnierarmseitigen Gelenkachse (13) des äusseren Gelenkhebels (3) angebrachten Abstützfläche des Schliessbereiches (18') in die Abstützfläche des Offenbereiches (18") übergeht.

2. Scharnier nach Anspruch 1, dadurch gekennzeichnet, dass der Einsatz (19) die Gelenkachse (13) des äusseren Gelenkhebels (3) am Scharnierarm (1) umfasst.

3. Scharnier nach Anspruch 1, dadurch gekennzeichnet, dass am Einsatz (19) eine Stufe (20) ausgebildet ist, die am Mittelsteg des mit U-Profil ausgebildeten Scharnierarmes (1) anliegt.

4. Scharnier nach Anspruch 1, dadurch gekennzeichnet, dass der Einsatz (19) Kunststoff, beispielsweise Polyamid oder Polyacetat ist.

5. Scharnier nach Anspruch 1, dadurch gekennzeichnet, dass der Steuerkurvenverlauf des Einsatzes (19) beim Übergang zwischen Schliessbereich (18') und Offenbereich (18") der Abstützfläche (18) zwei ineinander übergehenden, gegenläufigen Kurven entspricht.

## Claims

1. A hinge for furniture doors with a closing mechanism, comprising a hinge casing at the side of the door, the inner ends of two hinge links (6, 3) being pivotally mounted in said hinge casing and the outer ends of said hinge links engaging on a hinge arm (1) and forming a hinge quadrangle, a pressure member (4) pre-stressed by spring pressure being mounted within the hinge arm and abutting on the inner hinge link (6) and at the same time being pivotally mounted at said hinge link by means of a holding arm, said pressure member in the closed position of the hinge abutting on an abutting surface and in the open position on a preferably concave support surface on the hinge arm, characterized in that a separate insert member (19) which is arranged at the hinge arm (1) extends over the total path of displacement of the pressure member (4) and has an abutting surface (18) designed as a guide curve for the pressure member (4), the guide curve continuously extending from the abutting surface of the closing region (18') arranged at the hinge axle (13) at the side of the hinge arm into the abutting surface of the opening region (18").

2. A hinge according to claim 1, characterized in that the insert member (19) extends around the hinge axle (13) of the outer hinge link (3) on the hinge arm (1).

3. A hinge according to claim 1, characterized in that a step (20) is formed on the insert member (19) and abuts the center flange of the hinge arm (1) having a U-profile.

4. A hinge according to claim 1, characterized in that the insert member (19) is made of plastic material, e.g. polyamide or polyacetate.

5. A hinge according to claim 1, characterized in that the path of the guide curve of the insert member (19) corresponds in the region between the closing region (18') and the opening region (18") of the abutting surface (18) to two oppositely directed curves defining a single curved path.

## Revendications

1. Charnière pour portes de meubles comprenant un mécanisme de fermeture muni d'un boîtier de charnière (2) situé du côté du battant dans lequel peuvent pivoter les extrémités intérieures de deux leviers articulés (6, 3) dont les extrémités extérieures mordent dans un bras de charnière (1) en formant un quadrilatère articulé, un membre de pression prétendu par un ressort de pression (4) étant logé à l'intérieur du bras de charnière, prenant appui contre le levier articulé intérieur et pouvant pivoter simultanément sur ce levier articulé au moyen d'un bras de support et qui prend appui dans la position fermée de la charnière sur une surface d'appui située du côté du bras de la charnière et dans la position ouverte sur une surface d'appui concave de préférence, caractérisée en ce que le bras de la charnière (1) est muni d'un insert (19) qui s'étend sur toute la longueur du déplacement du membre de pression (4) et qui supporte une surface d'appui (18) qui constitue la came de commande du membre de pression (4), le trajet de la came de commande étant continu, de la surface d'appui de la zone de fermeture (18') située sur l'essieu articulé (13) du levier articulé extérieur (3) à la surface d'appui de la zone d'ouverture (18").

2. Charnière selon la revendication 1, caractérisée en ce que l'insert (19) contient l'essieu (13) du levier extérieur articulé (3) sur le bras de charnière (1).

3. Charnière selon la revendication 1, caractérisée en ce que l'insert (19) est muni d'un gradin (20) s'adaptant au pont du bras de la charnière en U (1).

4. Charnière selon la revendication 1, caractérisée en ce que l'insert (19) est en matière plastique, par exemple en polyamide ou polyacétate.

5. Charnière selon la revendication 1, caractérisée en ce que le déplacement de la came de commande de l'insert (19) correspond à deux courbes opposées, s'échangeant l'une l'autre pendant le passage de la zone de fermeture (18') à la zone d'ouverture (18") de la surface d'appui (18).
